# EUROPÄISCHE PATENTSCHRIFT

(11) **EP 0 785 318 B1**
(45) Veröffentlichungstag und Bekanntmachung des Hinweises auf die Patenterteilung: **27.08.2003**
(21) Anmeldenummer: 96120314.8
(22) Anmeldetag: 18.12.1996
(51) Int. Cl.: E04F 13/08

(54) **Vorrichtung zur Gestaltung und/oder Abdeckung eines Gebäudeteils**
Device for the construction and/or the covering of a building part
Dispositif pour la construction et/ou le recouvrement d'une partie de bâtiment

(30) Priorität: 20.12.1995 DE 29520195 U
(43) Veröffentlichungstag der Anmeldung: 23.07.1997
(73) Patentinhaber: Trautwein, Hansjörg, 45883 Gelsenkirchen (DE)
(72) Erfinder: Trautwein, Hansjörg, 45883 Gelsenkirchen (DE)
(74) Vertreter: Lelgemann, Karl-Heinz, Dipl.-Ing.

(56) Entgegenhaltungen:
- EP-A- 0 391 737
- CH-A- 441 699
- DE-A- 1 559 347
- FR-A- 1 464 109
- GB-A- 2 254 950
- US-A- 4 299 043

## Beschreibung

Die Erfindung betrifft eine Werbevorrichtung, welche aus mindestens zwei an einem Gebäudeteil befestigbaren Haltern und einer an diesen lösbar und waagerecht verlaufend angebrachten Werbefläche besteht, wobei die Halter übereinander und mit Abstand parallel zueinander anbringbar sind.

Die CH-A-441 699 betrifft eine Blechfassade, also die Außenhaut eines Gebäudes. Diese besteht aus einer Vielzahl von nebeneinander und übereinander angeordnten Verkleidungsplatten. Bei dieser bekannten Anordnung findet ein T-Profil Verwendung, an welchem ein Nutprofil befestigt ist, welches aus zwei ungleichen an den Basen miteinander einstückig verbundenen U-Profilen mit je nach innen gegeneinander abgewinkelten U-Schenkeln besteht. Der flachere Teil dieses Profils ist durch Klemmwirkung am T-Profil befestigt, so daß der im Querschnitt praktisch quadratische Teil vom T-Profil absteht und eine Nut mit verengter Nutöffnung bildet. Die Schenkel weisen gegeneinander abgewinkelte Partien auf, an denen Widerhaken der einzelnen Fassadenbleche verrastet sind. Die Montage geschieht in der Weise, daß zunächst der obere Randbereich eines Bleches mit einer Fahne in die Nut unter einem Winkel eingeschoben wird und daraufhin eine Verschwenkung in die senkrechte Lage erfolgt. Dann muß das Blech um einen bestimmten Weg nach unten bewegt werden, wobei es an seinem oberen Ende einrastet, d.h., die dort vorgesehene Nut gelangt mit der Abwinklung des Halters in Eingriff. Am unteren Bereich wird die Abwinklung in den oberen Teil des Halters eingerastet, wobei ein Widerhaken hinter die Abwinklung des Halters faßt. Sobald das Blech an seinem oberen Bereich festgelegt ist, kann dieses keine Schwenkbewegung mehr ausführen, was sich als sehr nachteilig für die Durchführung von Wartungsarbeiten, insbesondere bei einer Hinterleuchtung der Fassade erweist.

Durch die FR 1 464 109 A ist ebenfalls eine Fassadenverkleidung bekannt, welche, wie die vorstehend beschriebene Fassadenverkleidung, ebenfalls aus einer Vielzahl von neben- und übereinander angeordneten Verkleidungsplatten besteht. Auch für diese bekannte Fassade ergeben sich die gleichen vorstehend angegebenen Nachteile.

Von diesem Stand der Technik ausgehend liegt der Erfindung die Aufgabe zugrunde, unter Vermeidung vorerwähnter Nachteile eine Werbevorrichtung der eingangs genannten Art zu schaffen, welche nicht nur in einfacher und schneller Weise herzustellen und zu montieren ist, sondern darüber hinaus in einem vergleichsweise großen Bereich eine Verschwenkbarkeit ermöglicht, was zur Durchführung von Wartungsarbeiten einen ganz erheblichen Vorteil darstellt, insbesondere dann, wenn es sich um eine hinterleuchtete Werbevorrichtung handelt.

Gemäß der Erfindung wird dies dadurch erreicht, daß die Werbefläche von mindestens einem Abschnitt gebildet ist, welcher mit seinem einen und seinem anderen Randbereich mit jeweils einem oder mehreren Haltern mittels mindestens einer Kupplung verbunden ist, deren eine Kupplungshälfte jeweils an einem Halter und deren andere Kupplungshälfte jeweils an einem Randbereich des Abschnittes vorgesehen ist, wobei im eingekuppelten Zustand nur eines Randbereiches des Abschnittes in den zugehörigen Halter zwischen dem Abschnitt und dem Halter eine schwenkbare Verbindung besteht. Durch diese Ausgestaltung wird eine zwangsgeführte Schwenkbarkeit erreicht, welche das Ausführen von Wartungsarbeiten erheblich erleichtert, was insbesondere bei sog. hinterleuchteten Werbevorrichtungen von Vorteil ist, weil dadurch ein leichtes und schnelles Auswechseln der etwa schadhafft gewordenen Lichtquellen durch nur eine Person möglich ist.

Die zur vorteilhaften Ausgestaltung der Erfindung dienenden Mittel und Merkmale sind Gegenstand der Unteransprüche.

Ausführungsbeispiele der Erfindung sind anhand der Zeichnungen näher erläutert, und zwar zeigt in schematischer Darstellung:
- Figur 1: eine geschnittene Seitenansicht einer Werbevorrichtung zur Abdeckung eines Gebäudeteils,
- Figur 2, Figur 3 und Figur 4: in einer geschnittenen Seitenansicht die Einführung des oberen Randbereiches eines Abschnittes in den oberen Halter
- und Figur 5, Figur 6 und Figur 7: in einer geschnittenen Seitenansicht die Einführung des unteren Randbereiches eines Abschnittes in den unteren Halter
- und Figur 8: eine geschnittene Seitenansicht des oberen Teils einer Werbevorrichtung,
- Figur 9: eine Draufsicht der Figur 8,
- Figur 10 und Figur 11: die entsprechenden Darstellungen der Figuren 8 und 9 in verbundenem Zustand.

In Figur 1 sind mit 1 die Halter bezeichnet, welche an einem Gebäudeteil in herkömmlicher Weise zu befestigen sind. Den Haltern 1 ist eine Blende zugeordnet, welche aus einem oder mehreren waagerecht angeordneten und in ihren Längsrichtungen miteinander fluchtenden Abschnitten 2 besteht. Jeder Abschnitt 2 ist mit seinem oberen 3 und unteren Randbereich 4 mit jeweils einem oder mehreren Haltern 1 mittels jeweils einer oder mehrerer Kupplungen 5 verbunden.

Jeder Abschnitt 2 besteht im wesentlichen aus einer Platte 6, welche mit ausschließlich waagerecht verlaufenden Verformungen 7 versehen ist. Die Kupplungshälften der Abschnitte 2 bestehen aus verformten Randbereichen 3, 4 derselben und die Kupplungshälften der Halter 1 aus miteinander fluchtend angeordneten Aufnahmen 8, 9, wobei die Randbereiche 3, 4 der Abschnitte 2 in die Aufnahmen 8, 9 der Halter 1 eingreifbar ausgeführt sind. Dies kann in der Weise geschehen, daß diese Bauteile ineinander verhakbar sind.

Wie aus den Figuren 2 bis 4 ersichtlich, erfolgt die Montage des Abschnittes 2 in der Weise, daß zunächst der obere Randbereich 3 des Abschnittes 2 in die obere Aufnahme 8 des zugeordneten Halters 1 senkrecht nach unten gerichtet eingesetzt wird (Figur 2). Daraufhin wird der Abschnitt 2 geschwenkt über die aus Figur 3 ersichtliche Stellung hinaus in die Endposition gemäß Figur 4.

Das Einkuppeln des unteren Randbereiches 4 des Abschnittes 2 in die Aufnahme 9 des Halters 1 ergibt sich aus den Figuren 5, 6 und 7. Die Ausgangslage ist in Figur 5 gezeigt; durch leichtes Aufwärtsschwenken des unteren Randbereiches 4 des Abschnittes 2 und gleichzeitiges Einwärtsschieben - wie aus Figur 6 ersichtlich - erreicht der untere Randbereich 4 des Abschnittes 2 seine in Figur 7 dargestellte endgültige Position, in welcher das Einkuppeln durch Einrasten bewirkt wird. Im eingekuppelten Zustand wird der untere Randbereich 4 zusätzlich durch die am Halter 1 angebrachte Blattfeder 17 gesichert.

Auf diese Weise ist eine einfache und schnelle Montage und sichere Festlegung der Abschnitte 2 an den Haltern 1 gewährleistet. Zum Lösen derselben, beispielsweise zu Reparaturzwecken, erfolgt der vorstehend geschilderte Montageablauf in umgekehrter Reihenfolge.

Es ist auch möglich, innerhalb der Abschnitte 2 ein Montageprofil vorzusehen, welches mit seinem oberen Randbereich in den oberen Halter 1 einhängbar oder in sonstiger Weise an diesem und/oder dem unteren Halter 1 befestigbar ist. Dieses Montageprofil dient der Anbringung einer Elektroinstallation, um die äußere Platte 6 des Abschnittes 2 zu Werbezwecken von innen her zu beleuchten.

Die Kupplungshälften sind unmittelbar an die Abschnitte 2 sowie die Halter 3 angeformt und somit einstückig mit diesen ausgebildet. Es ist jedoch auch möglich, eine gesonderte Kupplung vorzusehen, deren Hälften an den Abschnitten 2 sowie den Haltern 1 vorgesehen sind, wie aus den Figuren 8 bis 11 ersichtlich.

Bei dieser Ausführung sind die Kupplungshälften der Halter 1 von Schwenkgliedern 10, beispielsweise in Form von Scharnieren, gebildet. Deren eine Schenkel 11 weisen im dargestellten Ausführungsbeispiel zwei vorragende elastische Zapfen 12 auf, während die anderen Schenkel 13 in herkömmlicher Weise an der Wandung 14 des Gebäudeteils befestigt sind. Die Kupplungshälften der Abschnitte 2 bestehen aus an diesen angebrachten Gehäusen 15, welche beim dargestellten Ausführungsbeispiel einen Durchtrittskanal 16 zur Aufnahme der Zapfen 12 besitzen. Nach dem Durchschieben der elastischen Zapfen 12 unter Zusammenbiegung derselben rasten diese wieder in ihre aus den Figuren 10 und 11 ersichtliche Position ein, so daß deren hakenförmige Enden die diesen zugeordneten Bereiche der Gehäuse 15 hintergreifen. An den Innenseiten der Abschnitte 2 können vorragende Riegel vorhanden sein, welche in der bestimmungsgemäßen Lage der Abschnitte 2 eine Verriegelung der Zapfen 12 der Kupplungshälften der Halter 1 bewirken.

An den Enden der Blendenabschnitte sind nicht weiter dargestellte Abschlußkappen vorhanden, welche das Eindringen von Feuchtigkeit verhindern.

## Patentansprüche

1. Werbevorrichtung, welche aus mindestens zwei an einem Gebäudeteil befestigbaren Haltern (1) und einer an diesen lösbar und waagerecht verlaufend angebrachten Werbefläche besteht, wobei die Halter (1) übereinander und mit Abstand parallel zueinander anbringbar sind, **dadurch gekennzeichnet, daß** die Werbefläche von mindestens einem Abschnitt (2) gebildet ist, welcher mit seinem einen (3) und seinem anderen Randbereich (4) mit jeweils einem oder mehreren Haltern (1) mittels mindestens einer Kupplung (5) verbunden ist, deren eine Kupplungshälfte jeweils an einem Halter (1) und deren andere Kupplungshälfte jeweils an einem Randbereich (3, 4) des Abschnittes (2) vorgesehen ist, wobei im eingekuppelten Zustand nur eines Randbereiches (3, 4) des Abschnittes (2) in den zugehörigen Halter (1) zwischen dem Abschnitt (2) und dem Halter (1) eine schwenkbare Verbindung besteht.

2. Werbevorrichtung, nach Anspruch 1, **dadurch gekennzeichnet, daß** die einander zugeordneten Kupplungshälften durch Formschluß miteinander verbindbar sind.

3. Werbevorrichtung, nach einem der Ansprüche 1 bis 2 **dadurch gekennzeichnet, daß** die einander zugeordneten Kupplungshälften durch Kraftschluß miteinander verbindbar sind.

4. Werbevorrichtung nach einem der Ansprüche 1 bis 3 **dadurch gekennzeichnet, daß** die zwischen dem Halter (1) und der ihm zugeordneten Kupplungshälfte angeordnete Verbindung schwenkbar ist.

5. Werbevorrichtung nach einem der Ansprüche 1 bis 4 **dadurch gekennzeichnet, daß** die zwischen dem Randbereich und der ihm zugeordneten Kupplungshälfte angeordnete Verbindung schwenkbar ist.

6. Werbevorrichtung nach einem der Ansprüche 1 bis 5 **dadurch gekennzeichnet, daß** die zwischen den beiden Kupplungshälften herstellbare Verbindung schwenkbar ist.

7. Werbevorrichtung nach einem der Ansprüche 1 bis 6 **dadurch gekennzeichnet, daß** jeder Abschnitt (2) um eine gedachte waagerechte Achse, welche innerhalb oder außerhalb des oberen (3) und/oder unteren Randbereichs (4) verläuft, zwangsgeführt schwenkbar ist.

8. Werbevorrichtung nach einem der Ansprüche 1 bis 7 **dadurch gekennzeichnet, daß** jeder Abschnitt (2) bis auf die ihm zugeordnete Kupplungshälfte bzw. zugeordneten Kupplungshälften aus einer Platte (6) besteht, welche mit ausschließlich waagerecht verlaufenden Verformungen (7) versehen ist.

9. Werbevorrichtung nach einem der Ansprüche 1 bis 8 **dadurch gekennzeichnet, daß** jeder Abschnitt (2) ausschließlich aus einer Platte (6) besteht, welche mit ausschließlich waagerecht verlaufenden Verformungen (7) versehen ist.

10. Werbevorrichtung nach einem der Ansprüche 1 bis 9 **dadurch gekennzeichnet, daß** die Verformungen (7) scharfkantig und/oder abgerundet ausgebildet sind.

11. Werbevorrichtung nach einem der Ansprüche 1 bis 10 **dadurch gekennzeichnet, daß** jeder Abschnitt (2) bis auf die seitlichen Endabdeckungen der Blende derart gestaltet ist, daß über seine gesamte waagerechte Ausdehnung sein senkrechter Querschnitt mindestens bis auf seinen oberen (3) und/oder unteren Randbereich (4) gleich ist.

12. Werbevorrichtung nach einem der Ansprüche 1 bis 11 **dadurch gekennzeichnet, daß** die Kupplungshälften der Abschnitte (2) aus verformten Randbereichen (3, 4) derselben und die Kupplungshälften der Halter (1) aus miteinander fluchtend angeordneten Aufnahmen (8, 9) bestehen, wobei die Randbereiche (3, 4) der Abschnitte (2) in die Aufnahmen (8, 9) der Halter (1) eingreifbar gestaltet sind.

13. Werbevorrichtung nach einem der Ansprüche 1 bis 12 **dadurch gekennzeichnet, daß** die Kupplungshälften der Halter (1) und die dazugehörigen Kupplungshälften der Abschnitte (2) derart gestaltet sind, daß sie ineinander verhakbar sind.

14. Werbevorrichtung nach einem der Ansprüche 1 bis 13 **dadurch gekennzeichnet, daß** das Einkuppeln durch Einführen eines verformten Randbereiches (3, 4) eines Abschnittes (2) in die Aufnahme bzw. die Aufnahmen (8, 9) des bzw. der zugeordneten Halter (1) und der anschließenden Schwenkbewegung des Abschnittes (2) in im wesentlichen senkrechter Richtung erfolgt.

15. Werbevorrichtung nach einem der Ansprüche 1 bis 14 **dadurch gekennzeichnet, daß** das Einkuppeln durch Einführen eines verformten Randbereiches (3, 4) eines Abschnittes (2) in die Aufnahme bzw. die Aufnahmen (8, 9) des bzw. der zugeordneten Halter (2) und der anschließenden, im wesentlichen senkrechten, Verschiebung des Randbereiches (3, 4) des Abschnittes (2) innerhalb der Aufnahme bzw. Aufnahmen (8, 9) des Halters (1) geschieht.

16. Werbevorrichtung nach einem der Ansprüche 1 bis 15 **dadurch gekennzeichnet, daß** das Einkuppeln zunächst durch Einführen des oberen verformten Randbereiches (3) eines Abschnittes (2) in die obere Aufnahme (8) bzw. die oberen Aufnahmen (8) des bzw. der zugeordneten Halter (1) und der anschließenden Schwenkbewegung des Abschnittes (2) in im wesentlichen senkrechter Richtung erfolgt, und daß das Einkuppeln weiterhin durch Einführen des unteren verformten Randbereiches (4) eines Abschnittes (2) in die untere Aufnahme (9) bzw. die unteren Aufnahmen (9) des bzw. der zugeordneten Halter (1) und der anschließenden, im wesentlichen senkrechten, Verschiebung innerhalb der Aufnahme (9) bzw. Aufnahmen (9) geschieht.

17. Werbevorrichtung nach einem der Ansprüche 1 bis 16 **dadurch gekennzeichnet, daß** die im wesentlichen senkrechte Verschiebung des Randbereiches (4) des Abschnittes (2) innerhalb der Aufnahme (9) des Halters (2) durch die dem Abschnitt (2) innewohnende Federspannung bewirkt wird.

18. Werbevorrichtung nach einem der Ansprüche 1 bis 17 **dadurch gekennzeichnet, daß** die Federspannung in der Bestimmungslage des Abschnittes (2) nach außen wirkt.

19. Werbevorrichtung nach einem der Ansprüche 1 bis 18 **dadurch gekennzeichnet, daß** die Kupplungshälften der Halter (1) aus offenen Hohlprofilabschnitten bestehen, welche in einem Mindestabstand nebeneinander, der ihrem Ausdehnungskoeffizienten entspricht, am Gebäudeteil direkt oder indirekt befestigt sind.

20. Werbevorrichtung nach einem der Ansprüche 1 bis 19 **dadurch gekennzeichnet, daß** der untere Randbereich (4) des Abschnittes (2) in der Aufnahme (9) des Halters (1) zusätzlich durch eine Blattfeder (17) gesichert ist.

21. Werbevorrichtung nach einem der Ansprüche 1 bis 20 **dadurch gekennzeichnet, daß** die Kupplungshälften der Halter (1) von Schwenkgliedern (10) gebildet sind, deren eine Schenkel (11) einen oder mehrere frei vorragende elastische Zapfen (12) aufweisen, und die Kupplungshälften der Abschnitte (2) aus an diesen angebrachten Gehäusen (15) bestehen, welche einen oder mehrere Durchtrittskanäle (16) zur Aufnahme des oder der Zapfen (12) besitzen.

22. Werbevorrichtung nach einem der Ansprüche 1 bis 21, **dadurch gekennzeichnet, daß** an den Innenseiten der Abschnitte (2) vorragende Riegel vorhanden sind, welche in der bestimmungsgemäßen Lage der Abschnitte (2) eine Verriegelung des oder der Zapfen (12) der Kupplungshälften der Halter (1) bewirken.

23. Werbevorrichtung, nach einem der Ansprüche 1 bis 22, **dadurch gekennzeichnet, daß** an den seitlichen Enden der Blende die Abschnitte (2) mittels Abdeckungen verschlossen sind, welche an den Haltern (1) angebracht sind.

24. Werbevorrichtung nach einem der Ansprüche 1 bis 23, **dadurch gekennzeichnet, daß** die Abdeckungen starr und fest an den Haltern (1) angebracht sind.

25. Werbevorrichtung nach einem der Ansprüche 1 bis 24, **dadurch gekennzeichnet, daß** die Abschnitte (2) auf den Haltern (1) seitlich verschiebbar angeordnet sind.

26. Werbevorrichtung nach einem der Ansprüche 1 bis 25, **dadurch gekennzeichnet, daß** die senkrechten Randbereiche zweier benachbarter Abschnitte (2) auf deren Innenseite von einer Rinne zum Auffangen und Ableiten von Regenwasser überlappt sind, insbesondere unter Einhaltung eines Abstandes zwischen Blende (2) und Rinne.

27. Werbevorrichtung nach einem der Ansprüche 1 bis 26, **dadurch gekennzeichnet, daß** die Blende aus transluzentem Material besteht.

28. Werbevorrichtung nach einem der Ansprüche 1 bis 27, **dadurch gekennzeichnet, daß** die Blende hinterleuchtet ist.

29. Werbevorrichtung nach einem der Anspruche 1 bis 28, **dadurch gekennzeichnet, daß** die Außenseite der Blende mit Informationen versehen ist.

## Claims

1. Advertising device, comprising at least two holders (1) which can be fixed to a part of a building and an advertising surface which is fitted thereto in a releasable and horizontally extending manner, the holders (1) being able to be fitted above each other and with spacing parallel with each other, **characterised in that** the advertising surface is formed by at least one portion (2) which is connected, by the first edge region (3) and by the second edge region (4) thereof, to one or more holders (1) by means of at least one coupling (5), whose first coupling half is provided on a holder (1) and whose second coupling half is provided on an edge region (3, 4) of the portion (2), a pivotable connection being produced between the portion (2) and the holder (1) when only one edge region (3, 4) of the portion (2) is in the coupled state relative to the associated holder (1).

2. Advertising device according to claim 1, **characterised in that** the coupling halves which are associated with each other can be connected to each other by positive locking.

3. Advertising device according to either claim 1 or claim 2, **characterised in that** the coupling halves which are associated with each other can be connected to each other by non-positive locking.

4. Advertising device according to any one of claims 1 to 3, **characterised in that** the connection which is arranged between the holder (1) and the coupling half associated therewith is pivotable.

5. Advertising device according to any one of claims 1 to 4, **characterised in that** the connection which is arranged between the edge region and the coupling half associated therewith is pivotable.

6. Advertising device according to any one of claims 1 to 5, **characterised in that** the connection which can be produced between the two coupling halves is pivotable.

7. Advertising device according to any one of claims 1 to 6, **characterised in that** each portion (2) can be pivoted in a force-guided manner about a notional horizontal axis which extends inside or outside the upper edge region (3) and/or the lower edge region (4).

8. Advertising device according to any one of claims 1 to 7, **characterised in that** each portion (2), as far as the coupling half or halves associated therewith, comprises a panel (6) which is provided with shaped portions (7) which extend exclusively in a horizontal manner.

9. Advertising device according to any one of claims 1 to 8, **characterised in that** each portion (2) comprises exclusively a panel (6) which is provided with shaped portions (7) which extend exclusively in a horizontal manner.

10. Advertising device according to any one of claims 1 to 9, **characterised in that** the shaped portions (7) are of sharp-edged and/or rounded form.

11. Advertising device according to any one of claims 1 to 10, **characterised in that** each portion (2), as far as the lateral end covers of the screen, is formed in such a manner that, over the entire horizontal extent thereof, the perpendicular cross-section thereof is identical at least as far as the upper edge region (3) thereof and/or the lower edge region (4) thereof.

12. Advertising device according to any one of claims 1 to 11, **characterised in that** the coupling halves of the portions (2) comprise shaped edge regions (3, 4) thereof and the coupling halves of the holders (1) comprise receiving elements (8, 9) which are arranged in alignment with each other, the edge regions (3, 4) of the portions (2) being formed so as to be able to engage in the receiving elements (8, 9) of the holders (1).

13. Advertising device according to any one of claims 1 to 12, **characterised in that** the coupling halves of the holders (1) and the associated coupling halves of the portions (2) are formed in such a manner that they can be hooked into each other.

14. Advertising device according to any one of claims 1 to 13, **characterised in that** the coupling is effected by the introduction of a shaped edge region (3, 4) of a portion (2) into the receiving element(s) (8, 9) of the associated holder(s) (1) and the subsequent pivoting movement of the portion (2) in a substantially perpendicular direction.

15. Advertising device according to any one of claims 1 to 14, **characterised in that** the coupling is effected by the introduction of a shaped edge region (3, 4) of a portion (2) into the receiving element(s) (8, 9) of the associated holder(s) (2) and the subsequent, substantially perpendicular, displacement of the edge region (3, 4) of the portion (2) inside the receiving element(s) (8, 9) of the holder (1).

16. Advertising device according to any one of claims 1 to 15, **characterised in that** the coupling is effected firstly by the introduction of the upper shaped edge region (3) of a portion (2) into the upper receiving element(s) (8) of the associated holder(s) (1) and the subsequent pivoting movement of the portion (2) in a substantially perpendicular direction, and **in that** the coupling is further effected by the introduction of the lower shaped edge region (4) of a portion (2) into the lower receiving element(s) (9) of the associated holder(s) (1) and the subsequent, substantially perpendicular, displacement inside the receiving element(s) (9).

17. Advertising device according to any one of claims 1 to 16, **characterised in that** the substantially perpendicular displacement of the edge region (4) of the portion (2) inside the receiving element (9) of the holder (2) is effected by the spring tension inherent within the portion (2).

18. Advertising device according to any one of claims 1 to 17, **characterised in that** the spring tension acts outwards in the desired position of the portion (2).

19. Advertising device according to any one of claims 1 to 18, **characterised in that** the coupling halves of the holders (1) comprise open hollow profile-section portions which are fixed directly or indirectly to a part of a building with a minimum spacing therebetween which corresponds to the expansion coefficient thereof.

20. Advertising device according to any one of claims 1 to 19, **characterised in that** the lower edge region (4) of the portion (2) is further secured in the receiving element (9) of the holder (1) by a leaf spring (17).

21. Advertising device according to any one of claims 1 to 20, **characterised in that** the coupling halves of the holders (1) are formed by pivoting members (10), the first sides (11) of which have one or more freely protruding resilient lugs (12), and the coupling halves of the portions (2) comprise housings (15) which are fitted thereto and which have one or more passage channels (16) for receiving the lug(s) (12).

22. Advertising device according to any one of claims 1 to 21, **characterised in that**, on the inner sides of the portions (2), there are provided protruding bars which bring about a locking of the lug(s) (12) of the coupling halves of the holders (1) in the desired position of the portions (2).

23. Advertising device according to any one of claims 1 to 22, **characterised in that**, at the lateral ends of the screen, the portions (2) are closed by means of covers which are fitted to the holders (1).

24. Advertising device according to any one of claims 1 to 23, **characterised in that** the covers are fitted to the holders (1) in a rigid and secure manner.

25. Advertising device according to any one of claims 1 to 24, **characterised in that** the portions (2) are arranged in a laterally displaceable manner on the holders (1).

26. Advertising device according to any one of claims 1 to 25, **characterised in that** the perpendicular edge regions of two adjacent portions (2) are overlapped, on the inner side thereof, by a channel for collecting and directing away rainwater, in particular whilst a spacing is maintained between the screen (2) and the channel.

27. Advertising device according to any one of claims 1 to 26, **characterised in that** the screen comprises translucent material.

28. Advertising device according to any one of claims 1 to 27, **characterised in that** the screen has background illumination.

29. Advertising device according to any one of claims 1 to 28, **characterised in that** the outer side of the screen is provided with information.

## Revendications

1. Dispositif publicitaire comprenant au moins deux supports (1) qui peuvent être fixés sur une partie de bâtiment et une surface publicitaire fixée de manière démontable à ceux-ci et horizontale, les supports (1) pouvant être fixés les uns au-dessus des autres espacés et parallèlement les uns aux autres, **caractérisé en ce que** la surface publicitaire est formée d'au moins une section (2), qui est liée par l'un (3) ou l'autre (4) de ses bords (4) à respectivement un ou plusieurs supports (1) par l'intermédiaire d'au moins un dispositif de couplage (5), dont une moitié est aménagée sur un support (1) et l'autre est prévue sur une partie de bord (3, 4) de la section (2), une liaison pivotante existant entre la section (2) et le support (1) lorsque une seule partie de bord (3, 4) de la section (2) est couplée au support (1) correspondant.

2. Dispositif publicitaire selon la revendication 1, **caractérisé en ce que** les demi-accouplements mutuellement associés sont liés par complémentarité de formes.

3. Dispositif publicitaire selon une des revendications 1 à 2, **caractérisé en ce que** les demi-accouplements mutuellement associés peuvent être liés par adhérence.

4. Dispositif publicitaire selon une des revendications 1 à 3, **caractérisé en ce que** la liaison disposée entre le support (1) et le demi-accouplement associé est pivotante.

5. Dispositif publicitaire selon une des revendications 1 à 4, **caractérisé en ce que** la liaison disposée entre la partie de bord et le demi-dispositif de couplage associé est pivotante.

6. Dispositif publicitaire selon une des revendications 1 à 5, **caractérisé en ce que** la liaison pouvant être réalisée entre les deux demi-accouplements est pivotante.

7. Dispositif publicitaire selon une des revendications 1 à 6, **caractérisé en ce que** chaque section (2) est guidée pivotante autour d'un axe imaginaire horizontal, qui s'étend à l'intérieur et à l'extérieur de la partie de bord supérieure (3) et/ou inférieure (4).

8. Dispositif publicitaire selon une des revendications 1 à 7, **caractérisé en ce que** chaque section (2), à l'exception du/des accouplement(s) qui lui est/sont associé(s), est formée d'une plaque (6) pourvue de conformations (7), qui s'étendent exclusivement dans la direction horizontale.

9. Dispositif publicitaire selon une des revendications 1 à 8, **caractérisé en ce que** chaque section (2), à l'exception d'une plaque (6), est pourvue de conformations (7) qui s'étendent uniquement dans la direction horizontale.

10. Dispositif publicitaire selon une des revendications 1 à 9, **caractérisé en ce que** les conformations (7) présentent des arêtes vives et/ou sont arrondies.

11. Dispositif publicitaire selon une des revendications 1 à 10, **caractérisé en ce que** chaque section (2) à l'exception des couvercles latéraux d'extrémité de l'écran est agencée de telle sorte que sur toute son étendue horizontale, sa section transversale droite, à l'exception de sa partie de bord supérieure et/ou inférieure soit constante.

12. Dispositif publicitaire selon une des revendications 1 à 11, **caractérisé en ce que** les demi-accouplements des sections (2) sont formés de parties de bord (3, 4) façonnées de ceux-ci et les demi-accouplements des supports (1) sont formés de logements (8, 9) mutuellement alignés, les parties de bord (3, 4) des sections (2) étant agencées pour pouvoir s'engager dans les logements (8, 9) des supports (1).

13. Dispositif publicitaire selon une des revendications 1 à 12, **caractérisé en ce que** les demi-accouplements des supports (1) et les demi-accouplements associés des sections (2) sont conformés de telle sorte qu'ils puissent s'accrocher l'un dans l'autre.

14. Dispositif publicitaire selon une des revendications 1 à 13, **caractérisé en ce que** le couplage a lieu par engagement d'une partie de bord (3, 4) conformée d'une section (2) dans le/les logement(s) (8, 9) du ou des support(s)(1) associé(s) et par pivotement consécutif de la section (2) essentiellement dans la direction verticale.

15. Dispositif publicitaire selon une des revendications 1 à 14, **caractérisé en ce que** l'accouplement a lieu par engagement d'une partie de bord (3, 4) conformée d'une section (2) dans le/les logement(s) (8, 9) du ou des support(s) (1) associé(s) et par coulissement consécutif essentiellement dans la direction verticale de la partie de bord (3, 4) de la section (2) à l'intérieur du/des logement(s) (8, 9) du/des support(s) (1).

16. Dispositif publicitaire selon une des revendications 1 à 15, **caractérisé en ce que** le couplage tout d'abord a lieu par engagement de la partie de bord (3) conformée supérieure d'une section (2) dans le ou les logement(s) (8) supérieur(s) du ou des support(s) (1) associé(s) et par pivotement consécutif, essentiellement dans la direction verticale, de la section (2), et **en ce que** le couplage a lieu également par engagement de la partie de bord (4) conformée inférieure d'une section (2) dans le ou les logement(s) (9) inférieur(s) du ou des support(s) (1) associé(s) et par coulissement consécutif essentiellement dans la direction verticale de la section (2) à l'intérieur du/des logement(s) (9).

17. Dispositif publicitaire selon une des revendications 1 à 16, **caractérisé en ce que** le coulissement essentiellement vertical de la partie de bord (4) de la section (2) à l'intérieur du logement (9) du support (2) est obtenu par la tension élastique à l'intérieur de la section (2).

18. Dispositif publicitaire selon une des revendications 1 à 17, **caractérisé en ce que** la tension élastique dans la position de base de la section (2) agit en direction de l'extérieur.

19. Dispositif publicitaire selon une des revendications 1 à 18, **caractérisé en ce que** les demi-accouplements des supports (1) sont formés de tronçons de profilés creux ouverts, qui sont fixés de manière directe ou indirecte à la partie de bâtiment, les uns à la suite des autres, avec un espacement qui correspond à leur coefficient de dilatation.

20. Dispositif publicitaire selon une des revendications 1 à 19, **caractérisé en ce que** la partie de bord (4) inférieure de la section (2) est en outre tenue dans le logement (9) du support (1) par un ressort à lame (7).

21. Dispositif publicitaire selon une des revendications 1 à 20, **caractérisé en ce que** les demi-accouplements des supports (1) sont formés par des organes pivotants (10), dont l'une (11) des ailes présente un ou plusieurs tétons (12) élastiques saillants et les demi-accouplements des sections (2) sont formés par des corps (15) qui sont montés sur ceux-ci et comportent un ou plusieurs canaux (16) pour recevoir le ou les tétons (12).

22. Dispositif publicitaire selon une des revendications 1 à 21, **caractérisé en ce qu'**il est prévu des moyens de verrouillage faisant saillie sur les faces intérieures des sections (2), qui dans la position de base des sections (2) assurent un verrouillage du ou des tétons (12) des demi-accouplements des supports (1).

23. Dispositif publicitaire selon une des revendications 1 à 22, **caractérisé en ce qu'**aux extrémités latérales de l'écran les sections (2) sont fermées par des couvercles montés sur les supports (1).

24. Dispositif publicitaire selon une des revendications 1 à 23, **caractérisé en ce que** les couvercles sont montés rigidement et fermement sur les supports (1).

25. Dispositif publicitaire selon une des revendications 1 à 24, **caractérisé en ce que** les couvercles sont montés avec possibilité de coulissement latéral sur les supports (1).

26. Dispositif publicitaire selon une des revendications 1 à 25, **caractérisé en ce que** les parties de bord verticales de deux sections (2) consécutives sur leur face intérieure sont recouvertes par une gouttière pour collecter et évacuer l'eau de pluie, en particulier en maintenant un écartement entre l'écran (2) et la gouttière.

27. Dispositif publicitaire selon une des revendications 1 à 26, **caractérisé en ce que** l'écran est formé d'un matériau translucide.

28. Dispositif publicitaire selon une des revendications 1 à 27, **caractérisé en ce que** l'écran est rétroéclairé.

29. Dispositif publicitaire selon une des revendications 1 à 28, **caractérisé en ce que** la face extérieure de l'écran est pourvue d'informations.
